# EUROPÄISCHE PATENTSCHRIFT

(11) **EP 2 816 941 B1**
(45) Veröffentlichungstag und Bekanntmachung des Hinweises auf die Patenterteilung: **26.04.2017**
(21) Anmeldenummer: 13709728.3
(22) Anmeldetag: 20.02.2013
(51) Int. Cl.: A47K 10/38

(54) **SPENDESYSTEM**
DISPENSING SYSTEM
SYSTÈME DISTRIBUTEUR

(30) Priorität: 21.02.2012 AT 2182012
(43) Veröffentlichungstag der Anmeldung: 31.12.2014
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofinger Patentanwälte
(86) Internationale Anmeldenummer: PCT/AT2013/000032
(87) Internationale Veröffentlichungsnummer: WO 2013/123536

(56) Entgegenhaltungen:
- EP-A1- 1 927 308
- WO-A1-99/26521
- US-A- 3 258 216
- US-A- 5 597 135
- US-A1- 2001 006 202

## Beschreibung

Die Erfindung betrifft einen Tragstab nach dem Oberbegriff des Anspruchs 1, ein mit mindestens einer zu einer Rolle gewickelten Materialbahn, die verdrehfest auf dem Mittelbereich eines solchen Tragstabes angeordnet ist, vorgesehenes Spendesystem, und eine Rolle.

Unter einer nicht als Rotationsfläche ausgebildeten Fläche wird dabei eine Fläche verstanden, deren Erzeugende im Abstand zur Achse des Lagerzapfens variiert. Nicht als Rotationsfläche ausgebildete Flächen sind vor allem ebene, gegebenenfalls auch gekrümmte, Seitenflächen von Stegen oder Nuten, die stirnseitig an den Lagerzapfen vorgesehen sind, Stufenflächen, bzw. eine prismatische Mantelfläche am Ende des Lagerzapfens, oder dergleichen.

Die Rollen umfassen unterschiedliche Materialbahnen, die auf Kernen bzw. auch kernlos gewickelt und anschließend mit den durchgehenden Tragstäben bestückt werden, um die Materialbahn in einem Spender abrollen zu können. Dies trifft vor allem dann zu, wenn die Rollen von einem Rollenstrang geschnitten werden, wie dies im Allgemeinen bei Haushaltspapier, Sanitärpapier, Toilettenpapier usw. der Fall ist. Aufnahmen oder Führungen für derartige Rollen in Spendern weisen im allgemeinen Nuten auf, in die die Lagerzapfen eingeführt werden. Da auf die richtige Anordnung der Rollen geachtet werden muss, damit das Ende der Materialbahn immer an derselben Seite von der Rolle herabhängt, werden die Lagerzapfen und die zugehörigen Führungen an den beiden Seiten unterschiedlich ausgebildet.

Insbesondere bei Materialbahnen mit geringem Wert, wie beispielsweise bei Haushaltspapieren, Toilettenpapieren, anderen Sanitärpapieren, Endlosmüllsäcken oder dergleichen, sind auch die für die Lagerzapfen verwendeten Materialien eher preisgünstig und weisen daher nur eine hinreichende Stabilität oder Festigkeit auf, die die Anwendung ermöglicht. Die Lagerzapfen sind daher nicht gegen Beschädigungen sicher, die durch gewaltsame Versuche verursacht werden können, die Rolle trotz der eindeutigen Zuordnung durch die unterschiedliche Ausgestaltung der beiden Seiten falsch in den Spender einzulegen.

Ein derartiger Tragstab sowie ein Spender, in den Rollen mit dem beidseitig vorstehenden Tragstab eingesetzt werden, ist aus der EP 1 927 308 bekannt, die alle Merkmale des Oberbegriffs des Anspruchs 1 offenbart.

Ein Lagerzapfen des Tragstabs weist dort einen vom Mittelbereich des Tragstabs durch eine Umfangsnut distanzierten Endflansch auf, der an seiner Stirnseite mit einer Nut versehen ist, deren Seitenwände jeweils eine nicht als Rotationsfläche ausgebildete Passfläche darstellen. Der Endflansch des Lagerzapfens lässt sich in eine hinterschnittene Führung in der Seitenwand des Spenders einschieben, an deren Anfang ein stegartiger Vorsprung vorgesehen ist, der der stirnseitigen Nut im Lagerzapfen entspricht, und dessen Seitenflächen somit Gegenflächen zu den Passflächen der Nut bilden. Beim Einsetzen muss daher die Rolle bzw. der Lagerzapfen so verdreht werden, dass die Koinzidenz der beiden Flächen erreicht ist. Erst dann kann die Rolle in den Spender eingeschoben werden. Da der Tragstab im Mittelbereich abstehende Stege aufweist, auf denen die gewickelte Materialbahn verdrehfest gehalten ist, sodass sich der Tragstab beim Abziehen der Materialbahn mit der Rolle mitdreht, endet der stegartige Vorsprung weit vor der Spendeposition der Rolle, und die Lagerzapfen können sich in der Spendeposition der Rolle beliebig drehen.

Aus der US 2001/0006202 ist ein Spendesystem in Form einer Kassette mit einer Rolle eines Aufzeichnungsmaterials, insbesondere eines thermosensitiven Papiers bekannt. Der Tragstab für die Rolle besteht aus zwei innerhalb der Rolle verrastbaren Teilen, an denen jeweils ein vorstehender Lagerzapfen drehbar gelagert ist. Die Lagerzapfen werden verdrehfest in Nuten der Kassette eingesetzt, sodass der verrastete Mittelteil in dem vorstehenden Lagerzapfen drehbar gelagert ist. Parallele Außenflächen der Lagerzapfen bilden dabei die nicht als Rotationsflächen ausgebildeten Passflächen. Stirnseitig ist in jedem Lagerzapfen eine mittige Vertiefung vorgesehen, in die in der eingeschobenen Endposition ein federnder Dorn eingreift.

Aus der US 5 597 135 ist einen Tragstab für die verdrehfeste Aufnahme einer zu einer Rolle gewickelten Materialbahn bekannt. Der Tragstab kann an jedem Ende einen in der Längsachse des Tragstabes liegenden Lagerzapfen (4) aufweisen, wobei beide Lagerzapfen mit einer nicht als Rotationsfläche ausgebildeten Passfläche an einer Nut in der Stirnseite des Lagerzapfens versehen werden können, und wobei der mit der Nut versehene Lagerzapfen drehbar am Tragstab angeordnet ist.

Die Erfindung hat es sich nun zur Aufgabe gestellt, bei einem Spendesystem der eingangs genannten Art Vereinfachungen sowohl am Spender als auch an den Tragstäben zu schaffen, ohne dass die gegebenen Vorteile des aus der EP 1 927 308 bekannten Spendesystems verringert sind.

Erfindungsgemäß wird dies bei einem Tragstab für die verdrehfeste Aufnahme einer zu einer Rolle gewickelten Materialbahn, der an jedem Ende einen in der Längsachse des Tragstabes liegenden Lagerzapfen aufweist, wobei zumindest einer der beiden Lagerzapfen mit mindestens einer nicht als Rotationsfläche ausgebildeten Passfläche an einer Nut in der Stirnseite des Lagerzapfens versehen ist, dadurch erreicht, dass der zumindest eine mit der Nut versehene Lagerzapfen drehbar am Tragstab angeordnet ist.

Weiters wird dies bei einem Spendesystem gemäß dem abhängigen Anspruch 3 erreicht.

Ferner wird dies auch bei einer Rolle gemäß dem abhängigen Anspruch 4 erreicht.

Nachstehend wird nun die Erfindung anhand der Figuren der beiliegenden Zeichnungen näher beschrieben, ohne darauf beschränkt zu sein. Es zeigen:
- Fig. 1: einen Tragstab im Längsschnitt nach der Linie l-l der Fig. 2 mit angedeuteter Materialrolle,
- Fig. 2: eine Stirnansicht des rechten Endes des Tragstabs in Fig. 1,
- Fig. 3: vergrößert das rechte Ende des Tragstabs in Fig. 1,
- Fig. 4: eine schematische Darstellung einer Führung für den Tragstab in einem Spender,
- Fig. 5: die Führung von Fig. 4 in Draufsicht, und
- Fig. 6: eine schematische Schrägansicht eines mit einer Rolle bestückten Spenders.

Zu Rollen 3 gewickelte Materialbahnen 12, insbesondere von Haushalts- oder Sanitärpapier benötigen im Allgemeinen, da sie von einem Strang geschnitten werden, stirnseitig vorstehende Lagerzapfen 4, 5, wenn sie nach dem Öffnen eines Deckels 25 in Führungen 21, 24 eines Spenders 20 (Fig. 6) eingesetzt und dort in einer Spendeposition 10 drehbar gelagert werden. Die Lagerzapfen 4, 5 sind dabei an den Enden eines Tragstabs 1 vorgesehen, wobei in den Figuren links ein einfacher Lagerzapfen 4 mit einer kreiszylindrischen Rotationsfläche gezeichnet, der in eine Nut einer Führung 24 des Spenders 20 passt. Prinzipiell ist es aber auch möglich, den Lagerzapfen 4 und dessen Führung ebenfalls in der nachstehend für den rechts gezeigten Lagerzapfen 5 und dessen Führung 21 beschriebenen Möglichkeit auszubilden.

Um die Rollen 3 nur lagerichtig in die unterschiedlichen Führungen 21, 24 des Spenders 20 einsetzen zu können, sodass die Materialbahn immer an derselben Seite von der Rolle 3 abgezogen wird (Fig. 5), ist die Führung 21 als von der Wand des Spenders 20 vorstehende Rippe 22 ausgebildet, auf die der entsprechend ausgebildete Bereich des Lagerzapfens 5 in der Einführposition 15 aufgeschoben werden kann. Der Lagerzapfen 5 weist daher eine Nut 8 an der freien Stirnseite auf, die gegengleich zur Rippe 22 an der Wand des Spenders 20 ausgebildet ist. Die Seitenwände der Nut 8 sind Passflächen 9, die im Gegensatz zur Umfangsfläche des Lagerzapfens 5 keine Rotationsflächen darstellen, sondern insbesondere eben sind, und deren Gegenflächen 23 an der Rippe 22 vorgesehen sind. Da sich die Rippe 22 nicht nur in der Einführposition 15 am Anfang der Führung 21, sondern über deren gesamte Länge bis in die Spendeposition 10 erstreckt, würde sich die Rolle 3, die im Mittelbereich des Tragstabs 1 durch die dort vom Umfang abstehenden Flügel 2 verdrehfest gehalten ist, entsprechend der Krümmung der Führung 21 mitdrehen, und in der Spendeposition 10 undrehbar verbleiben, sodass die Materialbahn 12 nicht abgezogen werden kann. Um dies in Richtung der Pfeile 11 dennoch zu ermöglichen, ist der Lagerzapfen 5 am Ende des Tragstabs 1 drehbar gelagert, wie aus Fig. 1 und 3 ersichtlich ist. Der Tragstab 1 ist mit einem verjüngten, axialen Endteil 6 versehen, an dem eine Umfangsrille vorgesehen ist. Der Lagerzapfen 5 weist eine dazu passende, mit einem Ringwulst versehene Hülse 7 auf, sodass der Lagerzapfen 5 beim Aufstecken auf den Endteil 6 verrastet. Auf diese Weise bleibt, wie aus Fig. 4 und 5 ersichtlich ist, die Lage der Rolle 3 bzw. des Tragstabes 1 bei der Bewegung aus der Einführposition 15 (rechts in Fig. 5) in die Spendeposition 10 (links in Fig. 5) unverändert in Bezug auf den Spender, obwohl der Lagerzapfen 5 der Krümmung der Rippe 22 folgen muss, da sich der Lagerzapfen um den entsprechenden Winkel auf dem Endteil 6 des Tragstabes 1 verdrehen kann. In der Spendeposition 10 kann sich der Tragstab 1 mit der Rolle 3 im bzw. auf dem Lagerzapfen 5 verdrehen, wenn die Materialbahn 12 abgezogen wird (Pfeil 11). Der Tragstab 1 und der Lagerzapfen 5 bestehen vorzugsweise aus einem preiswerten Kunststoff, wobei zwischen den beiden eine nicht näher definierbare Gleitreibung auftritt, wodurch eine vorteilhafte Bremswirkung auf die Rolle 3 beim Abziehen der Materialbahn erreicht wird.

## Patentansprüche

1. Tragstab für eine zu einer Rolle (3) gewickelte Materialbahn, der an jedem Ende einen in der Längsachse des Tragstabes (1) liegenden Lagerzapfen (4, 5) aufweist, wobei ein für die verdrehfeste Aufnahme der Materialbahn zwischen den beiden Lagerzapfen (4, 5) vorgesehener Mittelbereich des Tragstabs (1) vom Umfang abstehende Flügel (2) aufweist, und wobei zumindest einer der beiden Lagerzapfen (5) mit mindestens einer nicht als Rotationsfläche ausgebildeten Passfläche (9) an einer Nut (8) in der Stirnseite des Lagerzapfens (5) versehen ist, **dadurch gekennzeichnet, dass** der zumindest eine mit der Nut (8) versehene Lagerzapfen (5) drehbar am Tragstab (1) angeordnet ist.

2. Tragstab nach Anspruch 1, **dadurch gekennzeichnet, dass** die Nut (8) schwalbenschwanzförmig ist.

3. Spendesystem mit einem Spender (20) für abzutrennende Abschnitte einer zu einer Rolle (3) gewickelten Materialbahn und mit mindestens einer zu einer Rolle (3) gewickelten Materialbahn, die verdrehfest auf dem Mittelbereich eines Tragstabes (1) nach Anspruch 1 vorgesehen ist, wobei ein der Lagerzapfen (4, 5) des Tragstabes (1) an jedem Ende aus der Rolle (3) vorsteht, wobei der Spender (20) für den zumindest einen mit der Passfläche (9) versehenen Lagerzapfen (5) eine in einer Spendeposition (10) endende Führung (21) aufweist, an deren Beginn eine Gegenfläche (23) zur Passfläche (9) des Lagerzapfens (5) vorgesehen ist, wobei das Einsetzen der Rolle (3) in den Spender (20) nur bei Koinzidenz der Passfläche (9) und ihrer Gegenfläche (23) möglich ist, und wobei der zumindest eine Lagerzapfen (5) drehbar am Tragstab (1) angeordnet ist, und dass die Führung (21) am Spender (20) durch eine vorstehende Rippe (22) gebildet ist, an der sich die Gegenfläche (23) bis in die Spendeposition (10) erstreckt und auf die die Nut (8) in der Stirnseite des Lagerzapfens (5) aufschiebbar ist.

4. Rolle mit einer gewickelten Materialbahn und einem Tragstab nach Anspruch 1 oder 2.

## Claims

1. A support bar for a material web wound to form a roll (3), which on each end has a bearing journal (4,5) lying in the longitudinal axis of the support bar (1), wherein a central region of the support bar (1) for receiving the material web in a rotationally fixed manner between the bearing journals (4, 5) displays wings (2) which stick out from the circumference, and wherein at least one of the two bearing journals (5) is provided with at least one mating surface (9) which is not configured as a rotation surface and configured on a groove (8) in the end side of the bearing journal (5), **characterized in that** the at least one bearing journal (5) which is provided with the groove (8) is rotatably disposed on the support bar (1).

2. The support bar as claimed in claim 1, **characterized in that** the groove (8) is dovetail shaped.

3. A dispensing system having a dispenser (20) for portions of a material web wound to form a roll (3) that have to be severed, and having at least one material web wound to form a roll (3) that is provided in a rotationally fixed manner on the central region of a support bar (1) as claimed in claim 1, wherein a bearing journal (4,5) of the support bar (1) projects from the roll (3) on each end, wherein the dispenser (20) for the at least one bearing journal (5), which is provided with the mating surface (9), displays a guide (21) which terminates in a dispensing position (10), on the commencement of which a counter surface (23) to the mating surface (9) of the bearing journal (5) is provided, wherein inserting the roll (3) into the dispenser (20) is possible only in the case of coincidence of the mating surface (9) and the counter surface (23) thereof, wherein the at least one bearing journal (5) is rotatably disposed on the support bar (1), and wherein the guide (21) of the dispenser (20) is formed by a projecting ridge (22) onto which the groove (8) can be pushed, said ridge carrying the counter surface (23) extending up into the dispensing position (10).

4. A roll having a wound material web and a support bar as claimed in claim 1 or 2.

## Revendications

1. Barre de support pour une bande de matériau enroulée à un rouleau (3), qui présente à chaque extrémité un tourillon (4, 5) se trouvant dans l'axe longitudinal de la barre de support (1), dans laquelle une zone médiane de la barre de support prévue entre les deux tourillons (4, 5), pour le logement fixe en rotation de la bande de matériau, présente des ailes (2) en saillie de la périphérie, et dans laquelle au moins un des deux tourillons (5) est doté d'au moins une surface de contact (9) non conçue comme une surface de rotation sur une rainure (8) située dans la surface frontale du tourillon (5), **caractérisée en ce que** le au moins un tourillon (5) doté de la rainure (8) est disposé de façon rotative sur la barre de support (1).

2. Barre de support selon la revendication 1, **caractérisée en ce que** la rainure (8) est en forme de queue d'aronde.

3. Système distributeur avec un distributeur (20) pour des sections devant être séparées d'une bande de matériau enroulée à un rouleau (3) et avec au moins une bande de matériau enroulée à un rouleau (3), qui est prévue fixe en rotation sur la zone médiane d'une barre de support (1) selon la revendication 1, dans lequel le distributeur (20) présente pour le au moins un tourillon (5) doté de la surface de contact (9), un guidage (21) se terminant dans une position de distribution (10), au commencement duquel est prévue une contre-surface (23) à la surface de contact (9) du tourillon (5), l'insertion du rouleau (3) dans le distributeur (20) n'étant possible qu'en cas de coïncidence de la surface de contact (9) et de sa contre-surface (23), et dans lequel le au moins un tourillon (5) étant disposé de façon rotative sur la barre de support (1), et en ce que le guidage (21) est formé sur le distributeur (20) par une nervure faisant saillie (22), sur laquelle la contre-surface (23) s'étend jusque dans la position de distribution (10) et sur laquelle peut coulisser la rainure (8) dans la surface frontale du tourillon (5).

4. Rouleau avec une bande de matériau enroulée et une barre de support selon la revendication 1 ou 2.
